# EUROPÄISCHE PATENTSCHRIFT

(11) **EP 0 592 756 B1**
(45) Veröffentlichungstag und Bekanntmachung des Hinweises auf die Patenterteilung: **14.05.1997**
(21) Anmeldenummer: 93101105.0
(22) Anmeldetag: 26.01.1993
(51) Int. Cl.: A47G 7/08

(54) **Topfmanschette**
Flower pot coves
Cache-pot

(30) Priorität: 15.10.1992 DE 4234781
(43) Veröffentlichungstag der Anmeldung: 20.04.1994
(73) Patentinhaber: VOLKER GOERTZ PAPIER- UND KUNSTSTOFFVERARBEITUNG, D-38667 Bad Harzburg (DE)
(72) Erfinder: Goertz, Volker, D-38667 Bad Harzburg (DE)
(74) Vertreter: Einsel, Martin Dipl.-Phys.

(56) Entgegenhaltungen:
- CH-A- 170 725
- DE-U- 7 036 810
- DE-U- 8 905 250
- US-A- 1 697 751
- US-A- 2 171 835

## Beschreibung

Bekannte Topfmanschetten bestehen aus Kunststoff, und zwar üblicherweise aus einer plissierten PVC-Folie. Dies ist eine "normale" PVC-Folie, die wechselweise geknickt und aufeinandergelegt wird, um dann zu einem Ring zusammengefügt zu werden, der leicht gespannt um einen Blumentopf gelegt werden kann.

Derartige Topfmanschetten werden derzeit angeboten, der Verkehr lehnt sie jedoch zunehmend als "unnatürlich" ab und sie stellen darüber hinaus nach Gebrauch ein Entsorgungsproblem dar.

Es ist weiter bekannt, gekrepptes Papier zu benutzen. In CH-A-170725 sind die Merkmale des Oberbegriffs des Anspruchs angegeben. Allerdings ist die Manschette durch Druckknöpfe geschlossen und nicht einstückig, wie bei den PVC-Folien.

Das Kennzeichen des Anspruchs 1 besagt, daß diese Topfmanschetten wasserabweisend sein müssen, da sie ansonsten bei einer Verwendung an einem Blumentopf schlicht ungeeignet sind.

Es hat sich dabei als wesentlich herausgestellt, daß bei richtiger Wahl der Parameter bei der Herstellung die Farbe des Papieres nicht ausfärbt, wenn sie nach der Herstellung noch feucht werden sollte.

Darüber hinaus ist die erfindungsgemäße Topfmanschette optisch besonders ansprechend. Aufgrund der wasserabweisenden Eigenschaften des unregelmäßig strukturierten gekreppten Papiers - auch einfarbig oder mehrfarbig - bleibt es lange Zeit ästhetisch ansprechend.

Mittig und/oder randseitig (zylindrisch) können Bahnen oder schmale Streifen vorgesehen sein, die - unterschiedlich bzw. dichter gekreppt - eine Federzugwirkung unterstützen. Die Tompfmanschette wird so betont wiederverwendbar.

## Patentansprüche

1. Topfmanschette aus einem in sich geschlossenen, aufgrund von vielfacher faltiger Verformung in Umfangrichtung begrenzt elastisch dehnbaren Material, wobei die vielfache faltige Verformung - statt durch Plissierung - durch Kreppen gebildet ist, **dadurch gekennzeichnet**, daß die Manschette aus einem wasserabweisenden Papier besteht und daß das wasserabweisende Papier ausfärbungsfrei eingefärbt ist.

## Claims

1. A pot sleeve made of a self-contained material which has a limited resilient stretching capacity in a peripheral direction by virtue of multiple folded deformation, the multiple folded deformation being produced by crimping rather than pleating, characterised in that the sleeve is made of a water-repellant paper, and that the water-repellant paper is dyed so that it will not discolour.

## Revendications

1. Manchette pour pots de fleurs réalisée dans un matériau fermé sur lui-même, à élasticité limitée dans le sens périphérique en raison d'un formage en plis multiples, le formage en plis multiples étant exécuté par crêpage - et non pas par pliage -, caractérisée en ce que la manchette est réalisée dans un papier hydrofuge et en ce que le papier hydrofuge est teinté de manière à ne pas décolorer.
